# EUROPÄISCHE PATENTSCHRIFT

(11) **EP 0 200 957 B1**
(45) Veröffentlichungstag und Bekanntmachung des Hinweises auf die Patenterteilung: **19.04.1989**
(21) Anmeldenummer: 86105129.0
(22) Anmeldetag: 14.04.1986
(51) Int. Cl.: A47L 9/02

(54) **Staubsaugermundstück**
Suction cleaner nozzle
Buse d'un aspirateur de poussière

(30) Priorität: 24.04.1985 DE 8512173 U
(43) Veröffentlichungstag der Anmeldung: 17.12.1986
(73) Patentinhaber: SIEMENS AKTIENGESELLSCHAFT, 80333 München (DE)
(72) Erfinder: Voigt, Frieder, Dr., D-8740 Bad Neustadt/sale (DE)

(56) Entgegenhaltungen:
- DE-C- 668 835
- DE-C- 671 420
- FR-A- 2 044 749
- GB-A- 391 607
- GB-A- 855 613
- US-A- 3 135 986

## Beschreibung

Die Erfindung betrifft ein Staubsaugermundstück, das in bezug auf die Arbeitsrichtung mindestens an seiner Vorderseite mit einer den Saugkanal des Mundstückes begrenzenden, starren Arbeitsleiste versehen ist, deren der zu reinigenden Fläche benachbarte Auflagekante als Spitze ausgebildet ist.

Ein solches Staubsaugermundstück ist durch die GB-A 391 607 bekannt. Die Arbeitsleisten bestehen bei diesem Mundstück aus schmalen Metalistreifen, die starr an dem Mundstückgehäuse befestigt sind. Beim Hin- und Herbewegen des Mundstückes dringen die spitz ausgebildeten Auflagekanten der Arbeitsleisten verhältnismäßig tief in den Teppichflor ein. Hierdurch wird zwar das gewünschte Aufspreizen des Teppichflors erreicht, jedoch muß dies mit einem hohen Kraftaufwand beim Hin- und Herbewegen des Mundstückes erkauft werden. Die hohen Schiebekräfte haben wiederum einen entsprechend starken Verschleiß des Teppichflores zur Folge. Um ein zu starkes Eindringen der spitzen Auflagekanten der Arbeitsleisten in den Teppich zu verhindern, sind bei dem bekannten Mundstück gesonderte Auflagerippen an der Mundstücksohle vorgesehen, damit kommen aber die Arbeitsleisten nicht mehr optimal zur Wirkung.

Bei einem durch das DE-U 7 431 298 bekannten Mundstück besteht die Arbeitsleiste aus einem elastischen, im unteren Teil nach vorn abgebogenen Streifen. Hierdurch wird ein einwandfreies Absaugen bis an einen Wandrand ermöglicht. Beim Hin-und Herbewegen des Mundstückes wird der elastische Streifen entsprechend der jeweiligen Bewegungsrichtung verschwenkt und nimmt eine gebogene Form an. Infolge der Durchbiegung des elastischen Streifens gleitet die Auflagekante im wesentlichen über den Teppichflor und dringt nicht mehr tief genug in diesen ein.

Dies gilt auch für ein durch die DE-C 671 420 bekanntes Staubsaugermundstück, bei dem an den beiden Längsseiten des Saugkanals Klappen aus Gummi angeordnet sind. Diese Klappen biegen sich entsprechend der Bewegungsrichtung durch und gleiten dabei mit ihrer abgerundeten Seite über den Teppichflor. Hierdurch wird der Teppichflor statt gelockert eher verdichtet.

Der Erfindung liegt die Aufgabe zugrunde, ein Staubsaugermundstück der eingangs beschriebenen Art so auszubilden, daß die Arbeitskanten möglichst optimal zur Wirkung kommen, d.h. ihre Eindringtiefe in den Teppichflor möglichst nicht begrenzt ist und trotzdem ein starker Verschleiß des Teppichflors vermieden wird.

Die Lösung der gestellten Aufgabe gelingt nach der Erfindung dadurch, daß die Arbeitsleiste verschwenkbar angeordnet ist und einen ebenen Teil aufweist, an dem die Spitze abgewinkelt anschließt und gegenüber dem Saugkanal nach außen weist, wobei der Winkel zwischen der Tangente an die Mittellinie der Spitze und der Mittellinie des ebenen Teiles der Arbeitsleiste ein stumpfer Winkel im Bereich von 110° bis 160° ist. Beim Vorwärtsschieben des Mundstückes wird die Arbeitsleiste infolge des Reibungswiderstandes mit dem Teppichflor nach hinten verschwenkt, so daß die Spitze der Arbeitskante mit dem Teppichflor in Eingriff kommt. Die Spitze vermag in den Teppichflor einzudringen und diesen für einen besseren Zugang der Saugluft entsprechend zu öffnen. Hierbei wird ein für das weite Offnen des Teppichflores notwendiger steiler Eingriff der Spitze dadurch erreicht, daß der Winkel zwischen der Tangente an die Mittellinie der Spitze und der Mittellinie des ebenen Teiles der Arbeitsleiste ein stumpfer Winkel im Bereich von 110° bis 160° ist.

Besonders vorteilhaft ist, daß zu beiden Seiten des Saugkanals jeweils eine verschwenkbare Arbeitsleiste angeordnet und die Auflagekante jeder Arbeitsleiste gegenüber dem Saugkanal als nach außen weisende, vorstehende Spitze ausgebildet ist. Dadurch kommt sowohl bei der Vorwärts- als auch Rückwärtsbewegung des Mundstückes jeweils eine Arbeitsleiste mit der Spitze ihrer Arbeitskante zur Wirkung. Dabei trägt ein abgerundeter Verlauf der Auflagekante zum Spitzenende hin zur Verminderung des Schiebewiderstandes bei, da die in der jeweiligen Bewegungsrichtung jeweils hintere Arbeitsleiste mit dem abgerundeten Teil ihrer Arbeitskante auf dem Teppichflor aufliegt und dadurch ohne nennenswerten Reibungswiderstand über den Teppichflor gleitet.

Anhand eines in der Zeichnung dargestellten Ausführungsbeispieles wird der Anmeldungsgegenstand nachfolgend näher beschrieben.

In einer Schnittdarstellung zeigt die Fig. 1 ein Saugmundstück in Ruhestellung und Fig. 2 ein Saugmundstück beim Vorwärtsschieben.

Fig. 3 zeigt in vergrößerter Darstellung eine Arbeitsleiste.

Mit 1 ist das Gehäuse eines Saugmundstückes bezeichnet, an das ein mit einem Staubsauger verbindbares Saugrohr 2 angeschlossen ist. Sowohl an der Vorderwand 3 als auch an der Rückwand 4 des Mundstückgehäuses 1 ist jeweils eine Arbeitsleiste 5 bzw. 6 mittels eines elastischen Scharnierbandes 7 verschwenkbar befestigt. Die Auflagekante 8 jeder Arbeitsleiste 5 bzw. 6 ist als gegenüber dem Saugkanal 9 nach außen weisende Spitze 10 ausgebildet. Die Spitze 10 der Arbeitsleisten 5 und 6 steht gegenüber der Ebene des senkrechten Teiles der Arbeitsleisten 5 und 6 vor.

Die Fig. 2 zeigt die Stellung der Arbeitsleisten 5 und 6, wenn das Saugmundstück in der durch einen Pfeil 11 angedeuteten Richtung bewegt wird. Die Arbeitsleisten 5 und 6 werden infolge ihrer elastischen Verbindung mit dem Mundstückgehäuse 1 entgegen der Bewegungsrichtung des Mundstückes ausgelenkt. Infolge dieser Auslenkung greift die Spitze 10 der in der Bewegungsrichtung vorderen Arbeitsleiste 5 in den Teppichflor 12 ein. Die Spitze 10 der Arbeitsleiste 5 dringt hierbei tief in den Teppichflor 12 ein und öffnet diesen entsprechend weit, so daß die durch den Saugkanal 9 strömende Luft entsprechend tief in den Teppichflor 12 eindringen kann. Die in Bezug auf die Bewegungsrichtung hintere Arbeitsleiste 6 liegt infolge des Ausschwenkens mit der abgerundeten Seite der Auflagekante 8 auf dem Teppichflor 12 auf. Dadurch gleitet diese Arbeitsleiste 6 ohne nennenswerten Widerstand über den Teppichflor 12.

Die Arbeitsleisten 5 und 6 können als durchgehende Leisten ausgebildet und mittels eines elastischen Verbindungsgliedes an dem Mundstückgehäuse 1 befestigt sein. Es besteht aber auch die Möglichkeit, die Arbeitsleisten 5 und 6 in einzelne elastische, nebeneinander angeordnete Zungen zu unterteilen. Beim Bewegen des Saugmundstückes werden entsprechend der über die Breite des Saugmundstückes partiell unterschiedlich wirkenden Widerstandskräfte jeweils immer nur einzelne Zungen umgebogen, die beim Nachlassen der jeweiligen Widerstandskraft wieder in ihre Ausgangsstellung zurückfedern. Durch diese Bewegung der Zungen wird der Teppichflor fortlaufend massiert und dabei geöffnet, so daß die Saugluft tief in den Teppichflor eindringen und den dort lagernden Schmutz mitführen kann. Da außerdem nicht alle Zungen gleichzeitig ausgelenkt werden, ergibt sich eine wesentliche Reduzierung der Schiebekraft.

Bei der vergrößerten Darstellung der Arbeitsleiste 5 in Fig. 3 ist an die gestrichelt eingetragene Mittellinie 13 der Spitze 10 die Tangente 14 am Ende der Spitze 10 angelegt. Die Tangente 14 bildet mit der Mittellinie 15 des senkrechten Teiles der Arbeitsleiste 5 einen stumpfen Winkel a. Es hat sich als besonders günstig erwiesen, daß der Winkel a im Bereich zwischen 110 bis 160_{°} liegt.

## Patentansprüche

1. Staubsaugermundstück, das in bezug auf die Arbeitsrichtung mindestens an seiner Vorderseite mit einer den Saugkanal (9) des Mundstückes (1) begrenzenden, starren Arbeitsleiste (5) versehen ist, deren der zu reinigenden Fläche benachbarte Auflagekante als Spitze (10) ausgebildet ist, dadurch gekennzeichnet, daß die Arbeitsleiste ' (5) verschwenkbar angeordnet ist und einen ebenen Teil aufweist, an den die Spitze (10) abgewinkelt anschließt und gegenüber dem Saugkanal (9) nach außen weist, wobei der Winkel (a) zwischen der Tangente (14) an die Mittellinie (13) der Spitze (10) und der Mittellinie (15) des ebenen Teiles der Arbeitsleiste (5 bzw. 6) ein stumpfer Winkel im Bereich von 110_{°} bis 160° ist.

2. Staubsaugermundstück nach Anspruch 1, dadurch gekennzeichnet, daß zu beiden Seiten des Saugkanals (9) jeweils eine verschwenkbare Arbeitsleiste (5 bzw. 6) angeordnet und die Auflagekante (8) jeder Arbeitsleiste (5 bzw. 6) gegenüber dem Saugkanal (9) als nach außen weisende, vorstehende Spitze (10) ausgebildet ist.

3. Staubsaugermundstück nach Anspruch 1, dadurch gekennzeichnet, daß die Auflagekante (8) zum Ende der Spitze (10) hin gerundet verläuft.

## Claims

1. A vacuum cleaner nozzle which, relative to the working direction, is provided at least at its front side with a rigid working bar (5) bounding the suction passage (9) of the nozzle (1) of which the bearing edge adjacent to the area to be cleaned is formed as a point (10), characterised in that the working bar (5) is arranged so that it can tilt and has a flat part adjoining and angled to the point (10) and pointing outwardly relative to the suction passage (9), the angle (a) between the tangent (14) to the centre line (13) of the point (10) and the centre line (15) of the flat part of the working bar (5 or 6) being an obtuse angle in the range from 110° to 160_{°}.

2. A vacuum cleaner nozzle according to claim 1, characterised in that a respective tiltable working bar (5 and 6) is arranged on each side of the suction passage (9) and the bearing edge (8) of each respective working bar (5 and 6) is formed as a projecting point (10) pointing outwardly relative to the suction passage (9).

3. A vacuum cleaner nozzle according to claim 1, characterised in that the bearing edge (8) is rounded up to the end of the point (10).

## Revendications

1. Suceur d'aspirateur de poussière, qui est muni, au moins du côté antérieur par rapport au sens de travail, d'une réglette de travail (5) rigide, délimitant le canal d'aspiration (9) du suceur (1) et dont le bord d'appui adjacent à la surface à nettoyer est pointu (10), caractérisé en ce que la réglette de travail (5) est montée basculante et comporte une partie plane à laquelle la partie pointue (10) se raccorde par un coude en étant tournée vers l'extérieur par rapport au canal d'aspiration (9), l'angle (a), de la tangente (14) à la ligne médiane (13) de la partie pointue (10) avec la ligne médiane (15) de la partie plane de la réglette de travail (5 et 6), étant un angle obtus de 110° à 160°.

2. Suceur d'aspirateur de poussière suivant la revendication 1, caractérisé en ce que des deux côtés du canal d'aspiration (9) sont montées respectivement des réglettes de travail (5 et 6) basculantes et le bord d'appui (8) de chaque réglette de travail (5 et 6) en face du canal d'aspiration (6) est constitué sous la forme d'une partie pointue (10) en saillie, tournée vers l'extérieur.

3. Suceur d'aspirateur de poussière suivant la revendication 1, caractérisé en ce que le bord d'appui (8) est arrondi à l'extrémité de la partie pointue (10).
